# EUROPÄISCHE PATENTSCHRIFT

(11) **EP 0 761 326 B1**
(45) Veröffentlichungstag und Bekanntmachung des Hinweises auf die Patenterteilung: **09.02.2000**
(21) Anmeldenummer: 96113523.3
(22) Anmeldetag: 23.08.1996
(51) Int. Cl.: B21B 1/34, B21B 1/26

(54) **Warmbandproduktionsanlage für das Walzen von dünnem Walzband**
Installation for producing hot rolled thin strip
Installation pour la production d'une bande mince laminée à chaud

(30) Priorität: 06.09.1995 DE 19532792; 14.10.1995 DE 19538341
(43) Veröffentlichungstag der Anmeldung: 12.03.1997
(73) Patentinhaber: SMS SCHLOEMANN-SIEMAG AKTIENGESELLSCHAFT, 40237 Düsseldorf (DE)
(72) Erfinder: Kneppe, Günter, Dr., 57271 Hilchenbach (DE); Rosenthal, Dieter, 57572 Niederfischbach (DE); Krämer, Stephan, 57271 Hilchenbach (DE)
(74) Vertreter: Valentin, Ekkehard, Dipl.-Ing.

(56) Entgegenhaltungen:
- EP-A- 0 320 846
- US-A- 5 150 597
- PATENT ABSTRACTS OF JAPAN vol. 011, no. 380 (M-650), 11.Dezember 1987 & JP-A-62 151209 (SUMITOMO METAL IND LTD), 6.Juli 1987,
- PATENT ABSTRACTS OF JAPAN vol. 003, no. 003 (C-033), 16.Januar 1979 & JP-A-53 127351 (HITACHI LTD), 7.November 1978,
- PATENT ABSTRACTS OF JAPAN vol. 015, no. 101 (M-1091), 11.März 1991 & JP-A-03 000405 (KAWASAKI STEEL CORP), 7.Januar 1991,
- PATENT ABSTRACTS OF JAPAN vol. 008, no. 227 (M-332), 18.Oktober 1984 & JP-A-59 110404 (ISHIKAWAJIMA HARIMA JUKOGYO KK), 26.Juni 1984,

## Beschreibung

Die Erfindung betrifft eine Produktionsanlage zur Erzeugung von warmgewalzten Flachprodukten, bestehend aus einer mehrgerüstigen Walzstraße bei der mindestens das erste Gerüst als Reversiergerüst ausgebildet ist, einem Auslaufrollgang mit Einrichtungen zur Kühlung des Warmbandes und mit nachgeordneten Wickelmaschinen zum Aufwickeln des Bandes.

Eine gattungsgemäße Walzanlage ist durch die US-A-5 150 597 bekannt geworden. Derartige Walzanlagen zur Erzeugung warmgewalzter Bänder werden heute im allgemeinen so ausgelegt und betrieben, daß die Umformung in den einzelnen Gerüsten austenitisch erfolgt, das heißt, es wird sichergestellt, daß die Walztemperaturen in den einzelnen Walzgerüsten oberhalb der GOS-Linie des Eisenkohlenstoffdiagramms liegen. Erst nach dem letzten Walzstich, der zur Erzielung eines feinkörnigen Endgefüges möglichst nahe an der GOS-Linie liegen sollte, erfolgt die Abkühlung auf die Haspeltemperatur mit Gefügeumwandlung in der Kühlstrecke bzw. im gewickelten Bund.

Für niedrig legierte Kohlenstoffstähle liegt für die Walzung nach dem oben beschriebenen Verfahren die Endwalztemperatur, das heißt die Temperatur im letzten Walzgerüst der Walzstraße je nach Höhe des Kohlenstoffgehalts bei ca. 840 bis 920 °C. Die Einhaltung der Endwalztemperatur erfolgt durch die Veränderung der Endwalzgeschwindigkeit, mit der die natürliche Abkühlung des Bandes in der Walzstraße und die Wärmezufuhr durch die Antriebsleistung der Walzgerüste gesteuert werden kann. Dieses Verfahren ist problemlos anwendbar für Banddicken oberhalb einer Mindestbanddicke, die je nach Straßentyp in der Größenordnung von 1,3 mm liegt. Wird diese Banddicke unterschritten, so erreicht die erforderliche Walzgeschwindigkeit mit Werten oberhalb von 12 m pro Sekunde am Bandkopf eine Höhe, die im freien Auslauf auf dem Rollgang hinter der Walzstraße nicht mehr beherrscht werden kann.

Die ungeachtet dieser Problematik vorhandene Entwicklungstendenz in Richtung geringerer Enddicken hat dazu geführt, daß nach Wegen gesucht wurde, die Endwalztemperatur abzusenken, um damit geringere Walzgeschwindigkeiten zu ermöglichen. Solche Walzprozesse wurden unter der Bezeichnung ferritisches Walzen bekannt, da sie bei Temperaturen unterhalb der GOS-Linie, das heißt im Bereich der α ,γ-Mischkristalle oder unterhalb der GPS-Linie im ferritischen Bereich erfolgen.

Ein bevorzugtes Verfahren sieht eine Vorwalzung im austenitischen Bereich bis auf eine Zwischendicke von 2 bis 8 mm und eine Fertigwalzung im ferritischen Bereich auf geringste Enddicken unterhalb von 1,3 mm vor. Zwischen den beiden Prozeßstufen muß das Walzgut von der Endwalztemperatur im austenitischen Bereich auf die Walztemperatur im ferritischen Bereich abgekühlt werden. Dies bedeutet eine Abkühlung aus dem Temperaturbereich von 840 bis 920 °C auf den Temperaturbereich von 600 bis 780 °C.

Die Endwalztemperatur hinter der zweiten Verformungsstufe liegt ebenfalls im Bereich von 600 bis 780 °C und damit in einer Größenordnung, bei der nach dem Aufhaspeln eine Rekristallisation des Gefüges im gewickelten Bund eintritt. Es entsteht ein Gefüge, welches die Verwendung des Produktes ohne weitere Kaltumformung oder Wärmebehandlung ermöglicht.

Wesentliche Voraussetzung für ein gutes Ergebnis ist die Einhaltung einer Mindestkühlzeit für die Abkühlung aus dem austenitischen Gebiet in das ferritische Gebiet. Damit die Umwandlung von Austenit in Ferrit in ausreichendem Maße erfolgen kann, muß diese Mindestkühlzeit eingehalten werden. Diese liegt je nach gewählter Temperatur und Legierungszusammensetzung für den Eintritt in die erste ferritische Umformung in der Größenordnung von wenigen Sekunden bis hin zu einigen Minuten.

Die Realisierung des oben beschriebenen Prozesses bereitet in einer konventionell gestalteten Warmbreitbandstraße erhebliche Schwierigkeiten. Der Übergang von der austenitischen in die ferritische Umformung soll im Dickenbereich von 2 bis 8 mm vorgenommen werden, das heißt in einem Dickenbereich, bei dem sich das Walzgut etwa in Mitte einer konventionellen Fertigstraße befindet. Da die Durchlaufzeit von Gerüst zu Gerüst an dieser Stelle nur wenige Sekunden beträgt, ist eine Realisierung der Kühlung zwar prinzipiell möglich, jedoch kann die Einhaltung der geforderten Zeit für die Umwandlung nicht realisiert werden. Die Durchführung des ferritischen Walzens nach der beschriebenen Methode wird damit für die konventionell gestaltete Warmbreitbandstraße unmöglich.

Bei diesem Stand der Technik besteht die Aufgabe der Erfindung darin, eine Produktionsanlage für das Walzen von Warmband zu schaffen, mit der die zuvor genannten Nachteile und Probleme beseitigt werden und unter erwünschter Begrenzung der Auslaufgeschwindigkeit ein wählbarer Teil der Reduktion des Bandes im ferritischen Bereich erfolgt.

Diese Aufgabe wird dadurch gelöst, daß mindestens das erste Gerüst der Walzstraße als Reversiergerüst ausgebildet ist, dem mindestens je ein Haspelofen vor- und nachgeordnet sind, wobei zwischen dem vorgesetzten Haspelofen und dem folgenden Reversiergerüst eine steuerbare Kühlvorrichtung vorgesehen ist.

Eine so konstruierte Produktionsanlage kann, wie herkömmliche Anlagen im austenitischen Bereich betrieben werden. Dazu wird das von einer Vorstraße bzw. Dünnbrammengießmaschine gelieferte Walzgut, welches üblicherweise eine Dicke von 50 - 100 mm aufweist, in einem Ofen auf ca. 1100°C temperiert und in der aus einem oder mehreren Gerüsten bestehenden Reversierstraße (Steckelstraße) durch Anstellen von einem oder mehreren Gerüsten gewalzt und in dem sich an die Steckelstraße anschließenden Steckel- bzw. Haspelofen aufgewickelt. Nach dem Reversieren der Steckelstraße wird das Band vom Steckelofen abgezogen und in einem oder mehreren Gerüsten der Steckelstraße auf ca. 5 bis 15 mm Dicke heruntergewalzt und anschließend im eingangsseitigen Steckelofen aufgewickelt. Die Temperatur des Bandes liegt in diesem Bereich noch immer über 850°C. Nunmehr wird das Band vom eingangsseitigen Steckelofen abgewickelt und in den Steckelgerüsten sowie dem Rest der Walzstraße auf eine Dicke von ca. 1 mm heruntergewalzt und von der Wickelmaschine aufgewickelt.

Nach Anspruch 2 kann zwischen der Steckelstraße und dem Rest der Walzstraße eine Heizvorrichtung vorgesehen werden, um ein zu starkes Abkühlen des Bandes zu verhindern.

Nach den Merkmalen des Anspruchs 1 kann aber auch vor dem Aufwickeln des Walzbandes in dem eingangsseitigen Steckelofen eine Kühlvorrichtung vorgesehen werden, mittels derer das ca. 5 bis 15 mm dicke Band auf Temperaturen unter 850°C gekühlt wird. Nach der ferritischen Umwandlung kann das Band in der Steckelstraße und dem Rest der Walzstraße zu einem Band mit einer Stärke von ca. 1 mm heruntergewalzt werden.

Um die Heizvorrichtung im Anschluß an die Steckelstraße und vor dem Rest der Walzstraße einsparen zu können, wird nach Anspruch 5 vorgeschlagen, daß alle Gerüste der Walzstraße als Reversiergerüste ausgelegt sind. Auch mit dieser Straße kann sowohl ausschließlich im austenitischen Bereich als auch im austenitischen und ferritischen Bereich gewalzt werden. Bei dieser Produktionsanlage werden im ersten Walzgang nur so viele Reversiergerüste angestellt wie sie benötigt werden, um eine Banddicke zu erreichen, die im auslaufseitigen Haspelofen gewickelt werden kann. Im zweiten Durchgang erfolgt die Anstellung derart, daß durch die Reversierstraße eine Banddicke von ca. 5 bis 15 mm erreicht wird. Auch hier wird vor dem Aufwickeln im einlaufseitigen Haspelofen durch die ein- bzw. ausgeschaltete Kühlvorrichtung entschieden, ob im folgenden Walzgang im ferritischen bzw. austenitischen Bereich gewalzt werden soll.

Nach Anspruch 6 besteht auch die Möglichkeit, auf den ausgangsseitigen Haspelofen zu verzichten. Dafür ist der Auslaufrollgang so vorgesehen, daß auf ihm das stranggegossene Band vorzugsweise ohne daß in der Reversierstraße gewalzt worden ist, abgelegt werden kann. Nach dem Reversieren wird das Band in der Reversierstraße auf ca. 5 bis 15 mm heruntergewalzt, wobei auch hier wieder vor dem Aufwickeln auf den eingangsseitigen Haspelofen entschieden wird, ob durch Einschalten bzw. Ausschalten der Kühlvorrichtung im folgenden Walzvorgang im ferritischen bzw. im austenitischen Bereich gewalzt werden soll.

Werden am Eingang der Reversierstraße, wie es Anspruch 9 vorschlägt, zwei Haspelöfen eingesetzt, so kann der eine der Haspelöfen auf Temperaturen eingestellt sein, die für ein Walzen im austenitischen Bereich notwendig sind, während der zweite Haspelofen auf Temperaturen eingestellt werden kann, die für ein Walzen im ferritischen Bereich benötigt werden. Es besteht aber auch die Möglichkeit, beide Öfen auf Temperaturen für den ferritischen Bereich zu halten und diese alternierend zu betreiben, so daß es durch ggfs. verhältnismäßig lange Zeiten, die für die ferritische Umwandlung benötigt werden, zu keinem Stillstand der Anlage kommt.

Die Erfindung wird anhand einer Zeichnung näher erläutert. Dabei zeigen
- Figur 1: eine erfindungsgemäße Produktionsanlage mit einer Reversierstraße, der sich der Rest der Walzstraße als Contistraße anschließt,
- Figur 2: eine erfindungsgemäße Produktionsanlage, bei der alle Gerüste als Reversiergerüste ausgelegt sind und
- Figur 3: eine erfindungsgemäße Produktionsanlage, bei der alle Gerüste als Reversiergerüste ausgelegt sind, bei der jedoch an Stelle des auslaufseitigen Haspelofens ein Auslaufrollgang mit entsprechender Länge vorgesehen ist.

Figur 1 zeigt eine Stranggießanlage 1, der sich eine Schere 2, ein Ofen 3, eine Schere 4, die jedoch nur für Notschnitte gedacht ist sowie eine Entzunderungsvorrichtung 5 anschließt. Im weiteren Verlauf ist der Steckel- bzw. Haspelofen 6 zu sehen, dem eine je nach Bedarf steuerbare Kühlvorrichtung folgt, mittels derer das Band ggfs. in den ferritischen Bereich abgekühlt werden kann. Im Anschluß daran sind zwei Reversiergerüste 8, 9, eine weitere bei Bedarf einschaltbare Entzunderungsvorrichtung sowie ein auslaufseitiger Steckel- bzw. Haspelofen 11 abgebildet. Wie oben geschildert, wird das stranggegossene Vorband in dem Reversiergerüst 8, 9 auf ca. 5 bis 15 mm Stärke heruntergewalzt und im Haspelofen 6 aufgewickelt. Dabei kann das Band weiterhin austenitische Temperaturen aufweisen oder aber nach Kühlung in der Kühlvorrichtung 7 mit seiner Temperatur nur noch im ferritischen Bereich liegen.

Der Reversierstraße schließt sich eine Heizvorrichtung 12, vorzugsweise ein Induktionsofen an, der das Band bei Bedarf auf die für den Rest der Walzstraße notwendige Temperatur im austenitischen bzw. ferritischen Bereich einstellt. Der Heizvorrichtung 12 folgt eine weitere Schere 13, eine Entzunderungsvorrichtung 14, die Walzstraße 15, eine Wickelmaschine 16, eine Kühlstrecke 17 und eine weitere Wickelmaschine 18.

In Figur 2 wird auf die Heizvorrichtung 12 verzichtet und der Haspelofen 11 an das Ende einer Reversierstraße gesetzt. Hier schließt sich an den Haspelofen 6 eine Kühl- und/oder Entzunderungsvorrichtung 19 an, der die Reversierstraße 20 folgt. Am Ausgang der Reversierstraße 20 ist eine weitere Kühl- und/oder Entzunderungsvorrichtung 21 vorgesehen, der sich der Haspelofen 11 anschließt.

Figur 3 zeigt eine ähnliche Produktionsanlage wie in Figur 2. Hier ist nach der Notschere 4 der Haspelofen 6 gezeigt, dem sich die Kühl- und/oder Entzunderungsvorrichtung 19, die Reversierstraße 20', die Entzunderungsvorrichtung 14, die Reversierstraße 20'' und ein Rollgang 22 anschließt.

Die übrigen in den Figuren 2 und 3 gezeigten ein- und ausgangs der Produktionsanlage vorgesehenen Vorrichtungen entsprechen denen nach Figur 1.

### Bezugszeichenübersicht

- 1: Stranggießanlage
- 2: Schere
- 3: Ofen
- 4: Notschere
- 5: Zunderungsvorrichtung
- 6: Haspelofen
- 7: Kühlvorrichtung
- 8: Reversiergerüst
- 9: Reversiergerüst
- 10: Entzunderungsvorrichtung
- 11: Haspelofen
- 12: Heizvorrichtung
- 13: Schere
- 14: Entzunderungsvorrichtung
- 15: Walzstraße
- 16: Wickelmaschine
- 17: Kühlstrecke
- 18: Wickelmaschine
- 19: Kühl- und/oder Entzunderungsvorrichtung
- 20: Reversierstraße
- 21: Kühl- und/oder Entzunderungsvorrichtung
- 22: Rollgang

## Patentansprüche

1. Produktionsanlage zur Erzeugung von warmgewalzten Flachprodukten, bestehend aus einer mehrgerüstigen Walzstraße (8, 9, 15, 20) bei der mindestens das erste Gerüst (8) als Reversiergerüst ausgebildet ist, einem Auslaufrollgang mit Einrichtungen zur Kühlung des Warmbandes und nachgeordneten Wickelmaschinen (16, 18) zum Aufwickeln des Bandes,
**dadurch gekennzeichnet,**
daß mindestens dem ersten Gerüst (8) der Walzstraße (20) je ein Haspelofen (6,11) vor- und nachgeordnet sind, wobei zwischen dem vorgesetzten Haspelofen (6) und dem folgenden Reversiergerüst (8) eine steuerbare Kühlvorrichtung (7) vorgesehen ist.

2. Produktionsanlage nach Anspruch 1,
**dadurch gekennzeichnet,**
daß zwischen dem Reversiergerüst (8) bzw. den Reversiergerüsten (8,9) und dem folgenden Gerüst der Walzstraße (15) eine Heizvorrichtung (12) vorgesehen ist.

3. Produktionsanlage nach Anspruch 1 oder 2,
**dadurch gekennzeichnet,**
daß zwischen dem Reversiergerüst (8) bzw den Reversiergerüsten (8,9) und den folgenden Gerüsten der Walzstraße (15) eine Kühlvorrichtung vorgesehen ist.

4. Produktionsanlage nach einem der Ansprüche 1 bis 3,
**dadurch gekennzeichnet,**
daß den Kühl- und/oder Heizvorrichtungen (7,12) Entzunderungsvorrichtungen (14) zugeordnet sind.

5. Produktionsanlage nach Anspruch 1 oder 4,
**dadurch gekennzeichnet,**
daß alle Gerüste der Walzstraße (20) als Reversiergerüste ausgebildet sind.

6. Produktionsanlage nach Anspruch 5,
**dadurch gekennzeichnet,**
daß der Auslaufrollgang (22) eine Länge aufweist, welche die Aufnahme eines ungewalzten Abschnittes des Gießstranges erlaubt.

7. Produktionsanlage nach Anspruch 6,
**dadurch gekennzeichnet,**
daß der Walzstraße (20',20'') nur die Wickelmaschine (16,18) nachgeordnet ist.

8. Produktionsanlage nach einem der Ansprüche 1 bis 7,
**dadurch gekennzeichnet,**
daß der dem ersten Walzgerüst (8) vorgeordnete Haspelofen (6) mit vorgebbarer Ofentempertur betreibbar ist.

9. Produktionsanlage nach einem der Ansprüche 1 bis 8,
**dadurch gekennzeichnet,**
daß dem ersten Walzgerüst (8) zwei vorzugsweise auf unterschiedliche Temperatur gehaltene Haspelöfen vorgeordnet sind.

## Claims

1. Production plant for production of hot-rolled flat products, consisting of a multi-stand roll train (8, 9, 15, 20) in which at least the first stand (8) is constructed as a reversing stand, an outlet roller path with devices for cooling the hot strip and downstream winding machines (16, 18) for winding up to the strip, characterised in that a respective reel oven (6, 11) is arranged upstream and downstream of at least the first stand (8) of the roll train (20), wherein a controllable cooling device (7) is provided between the reel oven (6) placed in front and the following reversing stand (8).

2. Production plant according to claim 1, characterised in that a heating device (12) is provided between the reversing stand (8) or the reversing stands (8, 9) and the following stand of the roll train (15).

3. Production plant according to claim 1 or 2, characterised in that a cooling device is provided between the reversing stand (8) or the reversing stands (8, 9) and the following stands of the roll train (15).

4. Production plant according to one of claims 1 to 3, characterised in that descaling devices (14) are associated with the cooling and/or heating devices (7, 12).

5. Production plant according to claim 1 or 4, characterised in that all stands of the roll train (20) are constructed as reversing stands.

6. Production plant according to claim 5, characterised in that the outlet roller path (22) has a length which allows reception of an unrolled portion of the cast strip.

7. Production plant according to claim 6, characterised in that only the winding machine (16, 18) is arranged downstream of the roll train (20', 20").

8. Production plant according to one of claims 1 to 7, characterised in that reel oven (6) arranged upstream of the first roll stand (8) is operable at a presettable oven temperature.

9. Production plant according to one of claims 1 to 8, characterised in that two reel ovens preferably kept at different temperatures are arranged upstream of the first roll train (8).

## Revendications

1. Installation de production pour la réalisation de produits plats laminés à chaud, comprenant une chaîne de laminage (8, 9, 15, 20) à plusieurs cages, dans laquelle la première cage au moins (8) est réalisée sous forme de cage réversible, comprenant une piste de sortie à rouleaux avec des moyens pour le refroidissement de la bande chaude et des machines d'embobinage (16, 18) agencées en aval pour embobiner la bande,
caractérisée en ce que
un four à dévidoir respectif (6, 11) est agencé en amont et en aval de la première cage (8) au moins de la chaîne de laminage (20), et en ce qu'il est prévu un dispositif de refroidissement commandé (7) entre le four à dévidoir amont (6) et la cage réversible (8) qui le suit.

2. Installation de production selon la revendication 1,
caractérisée en ce qu'il est prévu un dispositif de chauffage (12) entre la cage réversible (8), ou respectivement entre les cages réversibles (8, 9) et la cage suivante de la chaîne de laminage (15).

3. Installation de production selon l'une ou l'autre des revendications 1 et 2,
caractérisée en ce qu'il est prévu un dispositif de refroidissement entre la cage réversible (8), ou respectivement entre les cages réversibles (8, 9) et les cages suivantes de la chaîne de laminage (15).

4. Installation de production de selon l'une des revendications 1 à 3,
caractérisée en ce que des dispositifs de décalaminage (14) sont associés aux dispositifs de refroidissement et/ou de chauffage (7, 12).

5. Installation de production selon l'une ou l'autre des revendications 1 et 4,
caractérisée en ce que toutes les cages de la chaîne de laminage (20) sont réalisées sous forme de cages réversibles.

6. Installation de production selon la revendication 5,
caractérisée en ce que la piste de sortie à rouleaux (22) présente une longueur qui permet la réception d'un tronçon non laminé de la bande de coulée.

7. Installation de production selon la revendication 6,
caractérisée en ce que seule la machine d'embobinage (16, 18) est disposée en aval de la chaîne de laminage (20', 20").

8. Installation de production selon l'une des revendications 1 à 7,
caractérisée en ce que le four à dévidoir (6) disposé en amont de la première cage de laminoir (8) est susceptible de fonctionner avec une température prédéterminée.

9. Installation de production selon l'une des revendications 1 à 8,
caractérisée en ce qu'il est prévu deux fours à dévidoir en amont de la première cage de laminoir (8), maintenus de préférence à des températures différentes.
